# EUROPÄISCHE PATENTSCHRIFT

(11) **EP 1 957 919 B1**
(45) Veröffentlichungstag und Bekanntmachung des Hinweises auf die Patenterteilung: **29.12.2010**
(21) Anmeldenummer: 06807382.4
(22) Anmeldetag: 18.10.2006
(51) Int. Cl.: F25D 25/02, A47B 57/06, F24C 15/16

(54) **KÜCHENGERÄT MIT HÖHENVERSTELLBARER REGALABLAGE**
KITCHEN DEVICE WITH HEIGHT ADJUSTABLE SHELVING SYSTEM
APPAREIL ÉLECTROMÉNAGER COMPORTANT UN SYSTÈME DE RAYONNAGE RÉGLABLE EN HAUTEUR

(30) Priorität: 30.11.2005 DE 102005057148
(43) Veröffentlichungstag der Anmeldung: 20.08.2008
(73) Patentinhaber: BSH Bosch und Siemens Hausgeräte GmbH, 81739 München (DE)
(72) Erfinder: KRAPP, Michael, 89564 Nattheim (DE); BENZ, Thomas, 89231 Neu-Ulm (DE)
(86) Internationale Anmeldenummer: PCT/EP2006/067550
(87) Internationale Veröffentlichungsnummer: WO 2007/062913

(56) Entgegenhaltungen:
- EP-A2- 0 438 180
- WO-A-2005/046393
- WO-A-2007/031407
- JP-A- 4 122 307
- US-A- 3 063 775
- US-A- 3 982 801

## Beschreibung

Die Erfindung betrifft ein Küchengerät, insbesondere ein Kühl- und/oder Gefriergerät, gemäß dem Oberbegriff des Anspruchs 1. Ein solches Gerät ist z.B. aus der US-A-3 982 801 bekannt.

Es ist bekannt, Kühlgeräte, insbesondere Kühl- oder Gefrierschränke, mit höhenverstellbaren Fächern bzw. höhenverstellbaren Regalböden auszugestalten, damit ein Innenraum des Kühlgeräts den Bedürfnissen entsprechend besonders gut ausgenutzt werden kann. Hierfür sind in der Regel in dem Innenraum des Kühlgeräts eine Mehrzahl von auf verschiedenen Höhen angeordneten Aufnahmeleisten vorgesehen, in welche die Regalböden bzw. Fächer eingeschoben werden können. Sollen die Regalböden bzw. Fächer in ihrer Höhe verstellt werden, ist es zuvor erforderlich, die Regalböden bzw. Fächer von den in dem Kühlgerät aufbewahrten Waren frei zu räumen.

Es ist Aufgabe der vorliegenden Erfindung, ein Küchengerät, insbesondere ein Kühlund/oder Gefriergerät, anzugeben, welches eine besonders gut raumausnutzende und zugleich vielseitige Lagerung von Waren in einem flexibel gestaltbaren Innenraum des Küchengeräts zulässt. Eine weitere Aufgabe der Erfindung besteht darin, die Höhenverstellung der bekannten Träger zu verbessern.

Diese Aufgabe wird erfindungsgemäß gelöst wie in dem unabhängigen Anspruch angegeben. Weitere vorteilhafte Ausgestaltungen und Weiterbildungen, die jeweils einzeln angewandt oder in geeigneter Weise beliebig miteinander kombiniert werden können, sind Gegenstand der abhängigen Ansprüche.

Das erfindungsgemäße Küchengerät, insbesondere Kühl- und/oder Gefriergerät, mit einem Innenraum, in welchem mindestens ein höhenverstellbarer Träger zur Aufnahme von Waren vorgesehen ist, sieht vor, dass an dem Küchengerät mindestens zwei Führungsschienen mit jeweils mindestens einem entlang der Führungsschiene geführten Transportschlitten vorgesehen sind, wobei jeder der Transportschlitten mit dem Träger verbindbar und durch einen Antrieb mit einer Höhenverstellung höhenverstellbar ist.

Das Küchengerät ist vorzugsweise ein Kühl- und/oder Gefrierschrank oder eine Kühlund/oder Gefrierkombination. Es kann jedoch auch ein anderes Küchengerät wie z.B. eine Spülmaschine, ein Herd oder ein Ofen sein. Der Träger kann ein Regalboden, ein Ablagefach, ein Rost, ein Blech oder ein Geschirrkorb sein. Als Waren kommen unter anderen Lebensmittel, Kühlgut, Backwaren, Geschirr und Ofenware in Betracht. Als Antrieb kann eine Hydraulik verwendet werden, bevorzugt ist jedoch ein Elektromotor.

Der Träger kann insbesondere zwischen einer tieferen ersten Höhe und einer höheren zweiten Höhe kontinuierlich verstellt werden.

Durch die Höhenverstellung kann der Träger und damit die auf dem Träger befindlichen Waren so eingestellt werden, dass eine effiziente Raumausnutzung in dem Innenraum ermöglicht wird. Der Innenraum kann auf einfache Weise neu aufgeteilt und auf verschieden große Waren optimal angepasst werden.

Darüber hinaus erleichtert die Höhenverstellung ein Herausnehmen der Waren aus dem Innenraum, indem der Träger mit den Waren auf eine für den Nutzer des Küchengeräts bequeme Höhe gefahren wird.

Der Innenraum des Küchengeräts weist ein Volumen in einem Bereich von 50 I - 1000 I, insbesondere in einem Bereich von 100 I bis 300 I, auf.

Ein Träger wird durch zwei Transportschlitten, insbesondere einen ersten Transportschlitten auf einer linken Seite des Innenraums und einen zweiten Transportschlitten auf einer rechten Seite des Innenraums, gehalten.

Der Träger wird mit Hilfe der mindestens zwei Transportschlitten bewegt. Die Transportschlitten werden entlang der Führungsschienen geführt. Vorteilhafterweise kann der Träger von den Transportschlitten losgelöst werden. Der Träger kann insbesondere an den Transportschlitten verrastet, eingerastet oder eingehängt werden. Dieses ist beispielsweise für Reinigungszwecke vorteilhafte.

Jede der Führungsschienen weist eine drehbar gelagerte Gewindespindel auf, mit der der Transportschlitten im Eingriff steht. Hierfür ist an den Transportschlitten ein Gewinde vorgesehen. Die Gewindespinden werden mit Hilfe des Antriebs gedreht, wodurch die Transportschlitten in ihrer Höhe verstellt werden können.

Erfindungsgemäß sind mindestens zwei Führungsschienen vorgesehen und die Höhenverstellung weist mindestens zwei Gewindespindeln auf, die über eine Koppelwelle miteinander in einer drehungsübertragenden Verbindung stehen. Mit Hilfe der Führungsschienen und der Gewindespindeln ist eine synchronisierte Bewegung der Transportschlitten möglich.

Durch die synchronisierte Bewegung wird ein Verkanten des Trägers in dem Innenraum vermieden und eine sichere und ruhige Betriebsweise während der Höhenverstellung gewährleistet. Hierfür sind die Führungsschienen möglichst weit voneinander über den Träger verteilt, so dass es zu einer gleichmäßigen Abstützung des Trägers kommt. Durch die Koppelwelle wird eine Drehung einer ersten Gewindespindel mit der Drehung einer zweiten Gewindespindel synchronisiert. Die Verwendung der Spindeln hat auch den Vorteil, dass eine Verstellung des Trägers unter der Last der Waren bei ausgeschaltetem Antrieb durch eine Selbsthemmung unterbleibt. Eine zusätzliche Verrastung der Transportschlitten in den Führungsschienen ist dann nicht mehr erforderlich.

Der Antrieb ermöglicht insbesondere eine läufruhige Verstellung des Trägers nach unten und nach oben.

Vorteilhafterweise ist die Koppelwelle mit mindestens einer der beiden Gewindespindeln über einen Schneckenradsatz verbunden. Der Schneckenradsatz erlaubt eine besonders kompakte Bauweise der Höhenverstellung und bietet darüber hinaus die Funktionalität einer Untersetzung, so dass Antriebe mit vergleichsweise hohen Umdrehungsfrequenzen verwendet werden können.

Die Verwendung von höherfrequenten Antrieben erlaubt die Verwendung von kleineren, platzsparenderen, preiswerteren und energiesparenderen Antrieben.

Das Übersetzungsverhältnis des Schneckenradsatzes beträgt mindestens 5:1, insbesondere mindestens 10:1, vorzugsweise 15:1.

In einer anderen Ausgestaltung ist die Koppelwelle mit mindestens einer der beiden Gewindespindeln über ein Kegelradpaar, ein Kegelschraubradpaar oder Stirnschraubradpaar verbunden. Das Übersetzungsverhältnis hierbei kann insbesondere mindestens 2:1, insbesondere mindestens 3:1, vorzugsweise mindestens 5:1 sein.

Gemäß der Erfindung weist die drehungsübertragende Verbindung mindestens eine elastische erste Kupplung auf. Mit Hilfe der elastischen ersten Kupplung können Längentoleranzen, Fertigungstoleranzen und Achsversetzungen ausgeglichen werden, wodurch ein hohes Maß an Laufruhe gewährleistet wird. Als elastische erste Kupplung kann beispielsweise ein drehelastisches Kunststoffelement, eine geschlitzte Hülse oder eine Torsionsfeder verwendet werden.

Bei einer Alternative, die nicht Teil der Erfindung ist, kann die Führungsschiene ein Zugelement, insbesondere einen vorteilhafterweise profilierten Riemen, einen Seilzug oder eine Kette aufweisen, mit dem der Transportschlitten entlang der Führungsschiene höhenverstellbar ist. Die Kraftübertragung auf den Träger erfolgt hierbei durch das Zugelement. Um ein Verrutschen des Trägers zu vermeiden, weist das Zugelement ein Profil, insbesondere Zähne, oder Kettenglieder auf.

Vorteilhafterweise ist der Träger an dem Transportschlitten lösbar befestigbar. Der Träger kann beispielsweise eingehakt, eingehängt, angesteckt oder angeklipst werden, wodurch er vorteilhafterweise auswechselbar bzw. austauschbar ist.

In einer speziellen Ausgestaltung der Erfindung kann ein weiterer Träger an der Führungsschiene befestigt werden. Der weitere Träger kann in der Führungsschiene höhenverstellbar geführt oder höhenverstellbar fixiert werden. Beispielsweise kann der weitere Träger auf vorgegebenen Höhen stufenweise eingerastet werden. Der weitere Träger ist insbesondere durch den Antrieb nicht höhenverstellbar. Die Führungsschiene hat dann eine doppelte Funktion, zum einen nimmt sie den weiteren Träger an vorgegebenen Positionen fest auf, zum anderen kann an ihr entlang ein höhenverstellbarer Träger entlanggleiten. Vorteilhafterweise weist die Führungsschiene einen Spritzschutz auf. Durch den Spritzschutz wird verhindert, dass Verunreinigungen, insbesondere Lebensmittelreste oder Flüssigkeiten, in die Führungsschiene gelangen, welche sonst die Funktionstüchtigkeit der Höhenverstellung beeinträchtigen könnten. Der Spritzschutz kann aus einer Abdeckhaube, einem verschieblichen Abdeckblech bzw. einer verschieblichen Abdeckplatte, einer elastischen Lamellendichtung oder anderen Dichtungen bestehen bzw. diese aufweisen. Der Spritzschutz kann eine Labyrinthdichtung aufweisen. Vorteilhafterweise weist die Führungsschiene an ihrem unteren Ende eine Öffnung auf, aus welcher flüssige Verunreinigungen aus der Führungsschiene abfließen können.

Vorteilhafterweise ist der Antrieb über eine zweite elastische Kupplung mit der Höhenverstellung drehungsübertragend verbunden. Durch die zweite elastische Kupplung wird die Laufruhe gesteigert. Insbesondere kann hierdurch ein abruptes Anfahren bzw. Stocken des Trägers wirksam verhindert werden. Beispielsweise umfasst die zweite elastische Kupplung eine Riemenübertragung mit einem Riemen und zwei Riemenscheiben. Der Riemen kann aus einem gummiartigen Material gefertigt sein.

Das Übersetzungsverhältnis der Riemenübertragung beträgt insbesondere mindestens 1,5:1, insbesondere mindestens 2:1, vorzugsweise mindestens 4:1. Durch dieses Übersetzungsverhältnis wird die Drehfrequenz des Antriebs weiter herabgesetzt, wodurch in entsprechender Weise höherfrequente Motoren verwendet werden können, welche kompakter, energiesparender und preiswerter gestaltet werden können.

Der Träger wird insbesondere durch zwei Transportschlitten gestützt.

Vorteilhafterweise ist mindestens ein Anschlagsensor an der Führungsschiene vorgesehen. Sobald der Anschlagsensor erfasst, dass der Transportschlitten an seiner höchsten bzw. tiefsten für ihn vorgesehenen Stellung angelangt ist, wird der Antrieb ausgestaltet, um ein Anschlagen des Transportschlittens zu vermeiden. Mit Hilfe des Anschlagsensors kann ein sicherer Betrieb der Höhenverstellung gewährleistet werden.

Vorteilhafterweise ist ein Sicherheitssensor vorgesehen, der den Innenraum des Geräts überwacht und mit dem eine Kollision von Gegenständen im Innenraum des Geräts verhindert werden kann. Vorteilhafterweise ist der Sicherheitssensor an einem Transportschlitten oder an dem beweglichen Träger vorgesehen und bewegt sich mit diesem mit. Der Sicherheitssensor kann in diesem Fall als Bewegungssensor gestaltet sein, der den Antrieb ausschaltet, sobald ein Gegenstand von unten zu nah an den Träger gelangt. Ein zweiter Sicherheitssensor kann im oberen Bereich des Geräts vorgesehen sein, durch den ein Anschlagen von auf dem Träger befindlichen Waren an einer Deckenwand des Geräts vermieden wird.

Weitere Einzelheiten und vorteilhafte Ausgestaltungen, die jeweils einzeln oder in einer geeigneten Weise beliebig miteinander kombiniert werden können, werden anhand der folgenden Zeichnung, welche die Erfindung nicht einschränken, sondern lediglich exemplarisch illustrieren soll, näher erläutert.

Es zeigen schematisch:
- Fig. 1: ein erfindungsgemäßes Küchengerät in einer perspektivischen Schrägansicht;
- Fig. 2: eine Detailansicht des Küchengeräts nach Fig. 1, welche die Höhen- verstellung zeigt;
- Fig. 3: eine weitere Detailansicht eines weiteren Kü- chengeräts, welche die Höhenverstellung zeigt; diese Variante ist nicht Teil der Erfindung ;
- Fig. 4 und Fig. 5: weitere Detailansichten eines erfindungsgemäßen Küchengeräts, wel- che Details einer Höhenverstellung zeigen.

Fig. 1 zeigt ein erfindungsgemäßes Küchengerät 1 mit einem Innenraum 2, in welchem drei auf verschiedenen Höhen angeordnete Träger 3, 3', 3" angeordnet sind. Auf dem Träger 3' stehen Waren 4. Der oberste Träger 3 ist höhenverstellbar. Die unteren beiden Träger 3' und 3" können zwar auf verschiedenen Höhen eingerastet werden, sie sind jedoch nicht kontinuierlich oder durch einen Antrieb in ihrer Höhe verfahrbar. Der oberste Träger 3 ist durch einen Antrieb 7 bewegbar bzw. verfahrbar. Die momentane Höhe des obersten Trägers 3 wird mit Hilfe von Sicherheitssensoren 28 überwacht. Der Träger 3 wird entlang einer ersten Führungsschiene 5 mit Hilfe eines ersten Transportschlittens 12 bewegt. Die erste Führungsschiene 5 ist durch einen Spritzschutz 19 geschützt. Das Küchengerät 1 ist als Kühlschrank ausgestaltet und weist eine Tür 26 auf.

Fig. 2 zeigt einen Ausschnitt aus einem erfindungsgemäßen Küchengerät 1 und zeigt wie die Höhenverstellung funktioniert. Hierfür ist ein Antrieb 7 vorgesehen, der über eine Riemenübertragung 21 mit einem Riemen 22 und einer ersten 23 und einer zweiten 24 Riemenscheibe ein Drehmoment auf eine Koppelstange 11 überträgt. Die Koppelstange 11 treibt über eine elastische erste Kupplung 16 einen Schneckenradsatz 15 an, der eine drehungsübertragende Verbindung 14 für eine erste Gewindespindel 8 herstellt. In einer entsprechenden Weise wird eine drehungsübertragende Verbindung 14 zwischen der Koppelwelle 11 und einer zweiten Gewindespindel 9 hergestellt, so dass ein erster 12 und ein zweiter 13 Transportschlitten entlang der ersten 5 und einer zweiten 6 Führungsschiene entlang bewegt werden können. Durch die Riemenübertragung 21 wird eine starre Kopplung zwischen dem Antrieb 7 und der Koppelstange 11 vermieden, so dass es zu einem weichen Anfahren bzw. Stoppen der Bewegung der Transportschlitten 12, 13 kommt. Fertigungstoleranzen und andere Ungenauigkeiten zwischen den beiden Transportschlitten werden durch die elastische erste Kupplung 16 ausgeglichen. Hierdurch wird eine besondere Laufruhe während der Höhenverstellung erzielt. Ein weiterer Träger 18 ist ortsfest in die Führungsschienen 5, 6 eingehängt. Der erste 12 und zweite 13 Transportschlitten tragen einen Träger 3 zur Aufnahme von Waren 4.

Fig. 3 zeigt ebenso wie Figuren 4 und 5 weitere Ausschnitte aus dem Küchengerät 1, wobei die Drehmomentübertragung des Antriebs 7 auf die Transportschlitten 12, 13 gezeigt ist. Die Riemenübertragung 21 stellt eine elastische zweite Kupplung 20 dar, welche für mehr Laufruhe sorgt. Das Übersetzungsverhältnis zwischen der ersten 23 und zweiten 24 Riemenscheibe beträgt 2:1, wodurch die Umdrehungsfrequenz des Antriebs 7 herabgesetzt wird. Ebenso wird in der drehungsübertragenden Verbindung 14 das Umdrehungsverhältnis um einen Faktor 5 herabgesetzt, so dass als Antrieb 7 Elektromotoren mit vergleichsweise hohen Umdrehungsfrequenzen verwendet werden können. Hierdurch ist es möglich, vergleichsweise schwere Massen auf dem Träger 3 mit klein dimensionierten Elektromotoren zu betreiben. Fig. 3 zeigt ein Zugelement 17, welches als Seilzug ausgestaltet ist, mit dem der erste Transportschlitten 12 höhenverstellt werden kann. Diese Variante ist nicht Teil der Erfindung.

In den Figuren 4 und 5 ist ein Anschlagssensor 27 zu erkennen, der die Position des ersten 12 bzw. zweiten 13 Transportschlitten erfasst und den Antrieb 7 stoppt, sobald sich die Transportschlitten 12, 13 ihren Endlagen nähern. Mit Hilfe der Höhenverstellung kann der Innenraum 2 variabel eingeteilt werden und eine benutzerfreundliche Bedienung des Innenraums 2 ermöglicht werden.

Die Erfindung betrifft ein Küchengerät 1, insbesondere Kühl- und/oder Gefriergerät, mit einem Innenraum 2, in welchem mindestens ein höhenverstellbarer Träger 3 zur Aufnahme von Waren 4 vorgesehen ist, wobei an dem Küchengerät 1 mindestens eine Führungsschiene 5, 6 und mindestens ein entlang der Führungsschiene 5, 6 geführter Transportschlitten 12, 13 vorgesehen sind, wobei der Transportschlitten 12, 13 mit dem Träger 3 verbindbar und durch einen Antrieb 7 mit einer Höhenverstellung 10 höhenverstellbar ist. Die Erfindung zeichnet sich dadurch aus, dass Regalböden besonders einfach und bequem in ihrer Höhe verändert werden können, ohne dass die Waren aus dem Küchengerät 1 herausgenommen werden müssen, wodurch die Bedienung des Küchengeräts 1 besonders einfach gestaltet wird.

### Bezugszeichenliste

- 1: Küchengerät
- 2: Innenraum
- 3, 3': Träger
- 4: Waren
- 5: erste Führungsschiene
- 6: zweite Führungsschiene
- 7: Antrieb
- 8: erste Gewindespindel
- 9: zweite Gewindespindel
- 10: Höhenverstellung
- 11: Koppelwelle
- 12: erster Transportschlitten
- 13: zweiter Transportschlitten
- 14: drehungsübertragende Verbindung
- 15: Schneckenradsatz
- 16: erste Kupplung
- 17: Zugelement
- 18: weiterer Träger
- 19: Spritzschutz
- 20: zweite elastische Kupplung
- 21: Riemenübertragung
- 22: Riemen
- 23: erste Riemenscheibe
- 24: zweite Riemenscheibe
- 25: Zahnung
- 26: Tür
- 27: Anschlagssensor
- 28: Sicherheitssensor

## Patentansprüche

1. Küchengerät (1), insbesondere Kühl- und/oder Gefriergerät, mit einem Innenraum (2), in welchem mindestens ein höhenverstellbarer Träger (3) zur Aufnahme von Waren (4) vorgesehen ist, wobei an dem Küchengerät (1) mindestens zwei Führungsschienen (5, 6) mit jeweils mindestens einem entlang der Führungsschiene (5, 6) geführten Transportschlitten (12, 13) vorgesehen sind, **dadurch gekennzeichnet, dass** jede der Führungsschienen (5, 6) eine drehbar gelagerte Gewindespindel (8, 9) aufweist, mit der der Transportschlitten (12, 13) im Eingriff steht, wobei jeder der Transportschlitten (12, 13) mit dem Träger (3) verbindbar und durch einen Antrieb (7) mit einer Höhenverstellung (10), bei der die zwei Gewindespindeln (8, 9) über eine Koppelwelle (11) miteinander in einer drehungsübertragenden Verbindung (14) stehen, höhenverstellbar ist, und dass die drehungsübertragende Verbindung (14) mindestens eine elastische erste Kupplung (16) aufweist.

2. Gerät (1) nach Anspruch 1, **dadurch gekennzeichnet, dass** die Koppelwelle (11) mit mindestens einer der beiden Gewindespindeln (8, 9) über ein Schneckenradsatz (15) verbunden ist.

3. Gerät (1) nach Anspruch 1 oder 2, **dadurch gekennzeichnet, dass** die Koppelwelle (11) mit mindestens einer der beiden Gewindespindeln (8, 9) über ein Kegelradpaar, Kegelschraubradpaar oder Stirnschraubradpaar verbunden ist.

4. Gerät (1) nach einem der vorherigen Ansprüche, **dadurch gekennzeichnet** der Träger (3) an dem Transportschlitten (12, 13) lösbar befestigbar ist.

5. Gerät (1) nach einem der vorherigen Ansprüche, **dadurch gekennzeichnet, dass** ein weiterer Träger (18) an der Führungsschiene (5, 6) befestigt werden kann.

6. Gerät (1) nach einem der vorherigen Ansprüche, **dadurch gekennzeichnet, dass** die Führungsschienen (5, 6) einen Spritzschutz (19) aufweisen.

7. Gerät (1) nach einem der vorherigen Ansprüche, **dadurch gekennzeichnet, dass** der Antrieb (7) über eine zweite elastische Kupplung (20) mit der Höhenverstellung (10) drehungsübertragend verbunden ist.

8. Gerät (1) nach Anspruch 7, **dadurch gekennzeichnet, dass** die zweite elastische Kupplung (20) eine Riemenübertragung (21) mit einem Riemen (22) und zwei Riemenscheiben (23, 24) umfasst.

9. Gerät (1) nach Anspruch 8, **dadurch gekennzeichnet, dass** das Übersetzungsverhältnis der Riemenübertragung mindestens 1,5:1, insbesondere mindestens 2:1, vorzugsweise mindestens 4:1, beträgt.

10. Gerät (1) nach einem der vorherigen Ansprüche, **dadurch gekennzeichnet, dass** mindestens ein Anschlagsensor (27) an den Führungsschienen (5, 6) vorgesehen ist.

11. Gerät (1) nach einem der vorherigen Ansprüche, **dadurch gekennzeichnet, dass** ein Sicherheitssensor (28) vorgesehen ist.

## Claims

1. Kitchen appliance (1), particularly cooling and/or freezing appliance, with an interior space (2), in which at least one support (3) adjustable in height is provided for reception of articles (4), wherein at least two guide rails (5, 6) each with at least one transport carriage (12, 13) guided along the guide rail (5, 6) are provided at the kitchen appliance (1), **characterised in that** each of the guide rails (5, 6) has a rotatably mounted threaded spindle (8, 9) with which the transport carriage (12, 13) is in engagement, wherein each of the transport carriages (12, 13) is connectible with the support (3) and is adjustable in height by a drive (7) with a height adjustment (10) at which the two threaded spindles (8, 9) are disposed in rotation-transmitting connection (14) with one another by way of a coupling shaft (11), and that the rotation-transmitting connection (14) comprises at least one resilient first coupling (16).

2. Appliance (1) according to claim 1, **characterised in that** the coupling shaft (11) is connected with at least one of the two threaded spindles (8, 9) by way of a worm wheel set (15).

3. Appliance (1) according to claim 1 or 2, **characterised in that** the coupling shaft (11) is connected with at least one of the two threaded spindles (8, 9) by way of a bevel wheel pair, bevel helical wheel pair or spur wheel pair.

4. Appliance (1) according to any one of the preceding claims, **characterised in that** the support (3) is detachably fastenable to the transport carriages (12, 13).

5. Appliance (1) according to any one of the preceding claims, **characterised in that** a further support (18) can be fastened to the guide rails (5, 6).

6. Appliance (1) according to any one of the preceding claims, **characterised in that** the guide rails (5, 6) have spray protection means (19).

7. Appliance (1) according to any one of the preceding claims, **characterised in that** the drive (7) is connected in rotation-transmitting manner with the height adjustment (10) by way of a second resilient coupling (20).

8. Appliance (1) according to claim 7, **characterised in that** the second resilient coupling (20) comprises a belt transmission (21) with a belt (22) and two belt pulleys (23, 24).

9. Appliance (1) according to claim 8, **characterised in that** the translation ratio of the belt transmission is at least 1.5:1, particularly at least 2:1, preferably at least 4:1.

10. Appliance (1) according to any one of the preceding claims, **characterised in that** at least one abutment sensor (27) is provided at the guide rails (5, 6).

11. Appliance (1) according to any one of the preceding claims, **characterised in that** a safety sensor (28) is provided.

## Revendications

1. Appareil électroménager (1), notamment appareil de réfrigération et/ou de congélation, comprenant un espace intérieur (2) dans lequel est ménagé au moins un support (3) réglable en hauteur destiné à recevoir des marchandises (4), au moins deux rails de guidage (5, 6) munis respectivement d'au moins un chariot de transport (12, 13) guidé le long du rail de guidage (5, 6) étant ménagés sur l'appareil électroménager (1), **caractérisé en ce que** chacun des rails de guidage (5, 6) présente une broche filetée (8, 9) logée de manière rotative, avec laquelle le chariot de transport (12, 13) est en prise, chacun des chariots de transport (12, 13) étant raccordable au support (3) et réglable en hauteur au moyen d'un entraînement (7) à l'aide d'un réglage en hauteur (10), dans lequel les deux broches filetées (8, 9) se trouvent dans une liaison (14) transmettant la rotation par l'intermédiaire d'un arbre de couplage (11), et **en ce que** la liaison (14) transmettant la rotation présente au moins un premier coupleur élastique (16).

2. Appareil (1) selon la revendication 1, **caractérisé en ce que** l'arbre de couplage (11) est raccordé à au moins l'une des deux broches filetées (8, 9) par l'intermédiaire d'un jeu de roues à vis sans fin (15).

3. Appareil (1) selon la revendication 1 ou 2, **caractérisé en ce que** l'arbre de couplage (11) est raccordé à au moins l'une des deux broches filetées (8, 9) par l'intermédiaire d'une paire de roues coniques, d'une paire de roues hypoïdes ou d'un engrenage gauche.

4. Appareil (1) selon l'une quelconque des revendications précédentes, **caractérisé en ce que** le support (3) est fixable de manière amovible sur le chariot de transport (12, 13).

5. Appareil (1) selon l'une quelconque des revendications précédentes, **caractérisé en ce qu'**un support supplémentaire (18) peut être fixé sur le rail de guidage (5, 6).

6. Appareil (1) selon l'une quelconque des revendications précédentes, **caractérisé en ce que** les rails de guidage (5, 6) présentent une protection contre les projections.

7. Appareil (1) selon l'une quelconque des revendications précédentes, **caractérisé en ce que** l'entraînement (7) est raccordé au réglage en hauteur (10) de manière à transmettre les rotations par l'intermédiaire d'un second coupleur élastique (20).

8. Appareil (1) selon la revendication 7, **caractérisé en ce que** le second coupleur élastique (20) comprend une transmission à courroie (21) munie d'une courroie (22) et de deux poulies à courroie (23, 24).

9. Appareil (1) selon la revendication 8, **caractérisé en ce que** le rapport de transmission de la transmission à courroie s'élève à au moins 1,5 :1, notamment au moins 2 :1, de préférence au moins 4 :1.

10. Appareil (1) selon l'une quelconque des revendications précédentes, **caractérisé en ce qu'**au moins un capteur de butée (27) est ménagé sur les rails de guidage (5, 6).

11. Appareil (1) selon l'une quelconque des revendications précédentes, **caractérisé en ce qu'**un capteur de sécurité (28) est ménagé.
